# EUROPÄISCHE PATENTSCHRIFT

(11) **EP 0 655 100 B1**
(45) Veröffentlichungstag und Bekanntmachung des Hinweises auf die Patenterteilung: **28.08.1996**
(21) Anmeldenummer: 93912995.3
(22) Anmeldetag: 16.06.1993
(51) Int. Cl.: E21D 11/10

(54) **FAHRBARE BETONIEREINRICHTUNG**
TRAVELLING CONCRETING DEVICE
ENGIN DE BETONNAGE MOBILE

(30) Priorität: 19.08.1992 DE 4227364
(43) Veröffentlichungstag der Anmeldung: 31.05.1995
(73) Patentinhaber: Putzmeister-Werk Maschinenfabrik GmbH, D-72629 Aichtal (DE)
(72) Erfinder: SCHLECHT, Karl, D-70794 Filderstadt-Bonlanden (DE)
(74) Vertreter: Wolf, Eckhard, Dr.-Ing.
(86) Internationale Anmeldenummer: EP9301529
(87) Internationale Veröffentlichungsnummer: WO9404792

(56) Entgegenhaltungen:
- EP-A- 0 009 011
- EP-A- 0 066 755
- DE-A- 3 141 272
- GB-A- 2 008 656
- GB-A- 2 182 697

## Beschreibung

Die Erfindung betrifft eine Betoniereinrichtung mit einer an einem Fahrgestell um eine Vertikalachse drehbaren Drehsäule, einem um eine Horizontalachse an der Drehsäule verschwenkbar angeordneten, mindestens zwei relativ zueinander bewegbare langgestreckte Mastausleger aufweisenden Verteilermast, einem am freien Ende des Verteilermasts angelenkten Verteilerarm und einer sich von der Drehsäule zum Verteilerarm entlang dem Verteilermast erstreckenden Förderleitung für den Beton, wobei der Verteilermast aus mindestens zwei Mastauslegern besteht, der Verteilerarm um eine zur Mastachse senkrechte Querachse und eine dazu senkrechte Längsachse schwenkbar am Verteilermast angeordnet ist, und die Förderleitung am verteilerarmseitigen Ende des Verteilermasts befestigt und mit dem Verteilermast mitnehmbar ist.

Betoniereinrichtungen dieser Art sind vor allem zum Einbringen von Beton in Tunnelschalungen bestimmt, die in mehrere in Streckenlängs- und -umfangsrichtung verteilt angeordnete verschließbare Einfüllöffnungen aufweisen, die durch die Betoniereinrichtung mittels eines am Ende des Verteilerarms angeordneten Mundstücks mit Beton beaufschlagt werden. Um diesen Vorgang zu erleichtern und zu beschleunigen ist es aus der GB-A-2 008 656 bekannt, den Verteilermast als zwei- oder dreiarmigen Knickmast auszubilden, dessen Mastabschnitte im Betriebszustand in Strecklage gegeneinander ausfluchtbar und im Transportzustand gegeneinander anklappbar sind. Um das Mundstück der Förderleitung auch an unterschiedlich ausgerichtete Einfüllstutzen der Schalung anschließen zu können, ist der Verteilerarm sowohl um die Querachse als auch um die Längsachse des endseitigen Mastabschnitts verschwenkbar. Durch eine geeignete Anordnung der Betriebsgelenke und Bemessung der Abmessungen der Mastabschnitte ist es zwar möglich, die Betoniereinrichtung auch in relativ niedrigen Tunnelbauten einzusetzen. Je kleiner die Ausfalthöhe der Mastabschnitte ist, um so kleiner ist jedoch die Reichweite des Verteilermasts in Streckenlängsrichtung. Der Bearbeitungshöhe sind daher Grenzen gesetzt, die bei dieser Betoniereinrichtung mit Knickmast bei ca. 4 bis 5 m liegen.

Aus der GB-A-2 182 697 ist es zwar bei einer Bolzensetzmaschine mit Bohrer und Betonierschlauch an sich bekannt, einen Betonierschlauch zum Einbringen von Beton in ein zuvor gebohrtes Gesteinsloch auf einer Schlauchtrommel auf- und abzuwickeln. Der Betonierschlauch wird dort jedoch beim Auf- und Abwickeln durch ein biegsames Führungsrohr unmittelbar bis zu der auszubetonierenden Bohrung hindurchgeführt, ohne mit einem Verteilermast verbunden zu sein. Auf diese Weise läßt sich mit dem Betonierschlauch nur eine relativ kleine Reichweite überwinden, so daß ein Einsatz zum Betonieren in Tunnelbauten nicht möglich erscheint.

Aus der EP-A-0 066 755 ist eine Schlauchführungseinrichtung für eine Betonspritzanlage bekannt, bei der ein Schlauch im Inneren einer in einem um eine horizontale Achse schwenkbaren Ausleger axial verschiebbar angeordneten Lanze angeordnet ist. Der Schlauch weist dabei eine feste Länge auf und die Lanze ist an sich nicht teleskopierbar, so daß die Überwindung größerer Strecken mit dieser Anordnung nicht möglich ist.

Ausgehend hiervon liegt der Erfindung die Aufgabe zugrunde, eine Betoniereinrichtung der eingangs angegebenen Art zu entwickeln, die trotz relativ großer Reichweite in sehr niedrigen Tunnelbauten einsetzbar ist.

Zu Lösung dieser Aufgabe wird die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Die erfindungsgemäße Lösung geht von dem Gedanken aus, daß mit einem Verteilermast, der ausschließlich aus gegeneinander teleskopierbaren Mastabschnitten zusammengesetzt ist, keine Ausfaltung und dadurch auch keine zusätzliche Ausfalthöhe erforderlich ist, die die bearbeitbare Tunnelhöhe nach unten hin begrenzt. Dementsprechend wird gemäß der Erfindung vorgeschlagen, daß der Verteilermast aus mindestens zwei in ihrer Längserstreckung teleskopierbaren Mastauslegern besteht, und daß die zumindest teilweise als biegsamer Schlauch ausgebildete Förderleitung auf einer an der Drehsäule angeordneten Schlauchtrommel selbsttätig aufwickelbar und von dieser nach Maßgabe der Teleskopausladung des Verteilermasts abwickelbar ist.

Die Schlauchtrommel weist zweckmäßig einen in Aufwickelrichtung wirkenden motorischen, vorzugsweise hydraulischen Drehantrieb auf.

Die Förderleitung weist zweckmäßig an ihrem verteilerarmseitigen Ende eine Rohrkupplung für den Anschluß an einen Betonierstutzen oder ein Betonierfenster einer Tunnelschalung auf. Um möglichst alle Anschlußstellen in einem Schalungswagen von einem festen Standort des Fahrgestells außerhalb des Schalungswagens erreichen zu können, ist der Verteilermast mit seiner Teleskopachse zweckmäßig zwischen einer um etwa 10° bis 20° schräg nach unten und einer etwa vertikal nach oben weisenden Lage um die Horizontalachse der Drehsäule verschwenkbar.

Gemäß einer vorteilhaften Weiterbildung der Erfindung ist der Verteilerarm an einer am verteilerarmseitigen Ende des letzten Mastabschnitts angelenkten, um eine vertikale Achse drehbaren Arbeitsbühne oder -kabine angeordnet. Die Förderleitung kann dort an ihrem verteilerarmseitigen Ende mit einer vorzugsweise mit Druckluft beaufschlagten Betonspritzdüse bestückt werden, mit der beispielsweise beim Tunnelvortrieb Spritzbeton zur vorläufigen Sicherung des Gebirges aufgetragen werden kann.

Die Betonversorgung erfolgt vorteilhafterweise über eine Betonpumpe und einen Materialaufgabebehälter, die beide unmittelbar am Fahrgestell angeordnet werden können.

Zur Vergrößerung der Reichweite des Verteilermasts und des Verteilerarms kann auch der Verteilerarm seinerseits aus mindestens zwei in ihrer Längserstreckung teleskopierbaren Armabschnitten zusammengesetzt werden.

Im folgenden wird die Erfindung anhand einiger in der Zeichnung in schematischer Weise dargestellter Ausführungsbeispiele näher erläutert. Es zeigen
- Fig. 1: eine fahrbare Tunnelbetoniereinrichtung mit teleskopierbarem Verteilermast und Schlauchtrommel in schaubildlicher Darstellung;
- Fig. 2: eine Seitenansicht der Betoniereinrichtung in einem Tunnel mit Schalungswagen in zwei Betriebszuständen;
- Fig. 3: eine Stirnseitenansicht der Betoniereinrichtung in verschiedenen Betriebsstellungen des Verteilerarms;
- Fig. 4: eine Seitenansicht einer Betoniereinrichtung mit Arbeitskabine und Betonspritzdüse in verschiedenen Arbeitspositionen;
- Fig. 5: eine Seitenansicht einer Betoniereinrichtung mit vierarmigem Teleskopmast und Rohrschere.

Die in der Zeichnung dargestellten fahrbaren Betoniereinrichtungen weisen beispielhaft ein als Einachshänger ausgebildetes Fahrgestell 10 auf. Grundsätzlich ist es möglich, statt des Einachshängers auch andere Fahrgestelle, beispielsweise einen Zweiachshänger, ein selbstfahrendes Fahrgestell mit Rad- oder Raupenfahrwerk oder ein LKW-Chassis zu verwenden.

Das Fahrgestell 10 weist eine an einem feststehenden Fuß 12 um eine vertikale Achse 14 drehbare Drehsäule 16 auf, an der ein Verteilermast 18 um eine Horizontalachse 20 mittels eines Hydrozylinders 22 schwenkbar gelagert ist. Der Verteilermast 18 ist bei den gezeigten Ausführungsbeispielen als vierarmiger Teleskopmast ausgebildet, der aus einem an der Drehsäule 16 angelenkten Grundausleger 24 und drei teleskopierbaren Telesopauslegern 24',24'',24''' besteht. Am freien Ende des letzten Teleskopauslegers 24''' befindet sich ein Verteilerarm 26, der um eine zur Teleskopachse senkrechte Querachse 30 beispielsweise um ± 30° sowie um eine zu dieser senkrechten Längsachse 30 um 360° schwenkbar ist. Entlang dem Verteilermast 18 und dem Verteilerarm 26 erstreckt sich eine Betonförderleitung 32,32', die über einen Materialaufgabebehälter 34 und eine Betonpumpe 36 mit Beton beaufschlagbar ist. Im Falle der Fig. 1 bis 4 ist die Förderleitung 32 als flexibler Schlauch ausgebildet, der auf einer an der Drehsäule 16 angeordneten Schlauchtrommel 38 teilweise aufgewickelt ist. Die Förderleitung 32 wird beim Teleskopieren der Teleskopausleger 24',24'',24''' von der Schlauchtrommel 38 abgezogen oder aufgewickelt. Letzteres erfolgt selbsttätig über einen in der Zeichnung nicht dargestellten, an der Schlauchtrommel 38 angreifenden hydraulischen Drehantrieb, der dafür sorgt, daß der Förderschlauch ständig unter Spannung gehalten wird, so daß er beim Zurückziehen der Teleskopausleger 24',24",24"' nicht zwischen den einzelnen Auflagen durchhängt, durchknickt oder faltet. Die Förderleitung 32 erstreckt sich mit ihrem gebogenen Endstück 32' über den Verteilerarm 26.

Bei den in Fig. 1 bis 3 und 5 gezeigten Ausführungsbeispielen mündet die Förderleitung 32' in ein Mundstück 40, das an die Einfüllstutzen 42 eines im Tunnel 44 angeordneten Schalungswagens 46 anschließbar ist. Wie aus den Fig. 2 und 3 zu ersehen ist, können von dem hinter dem Schalungswagen 46 im Tunnel positionierten Fahrgestell 10 aus sämtliche in Streckenlängs- und -umfangsrichtung des Schalungswagens 46 angeordneten Einfüllstutzen 42 durch Schwenken des Grundauslegers 24 um die Horizontalachse 20, durch Betätigen der Teleskopausleger 24',24'',24''' und durch Schwenken des Verteilerarms 26 um die Achsen 28 und 30 erreicht werden. Wie aus Fig. 2 zu ersehen ist, kann zur Vergrößerung der Reichweite zusätzlich auch noch der Verteilerarm 26 teleskopartig ausgezogen werden. Nach Aushärten des in den abgeschalten Formraum 48 eingefüllten Betons 50 wird der Schalungswagen 46 unter zeitweiligem Abheben seiner Schalung von der Tunnelwand auf seinem Fahrwerk 52 ein Stück weit in Streckenlängsrichtung verfahren. Danach wird auch das Fahrgestell 10 mit der Betoniereinrichtung in eine neue Arbeitsposition bezüglich des Schalungswagens 46 gebracht.

Bei dem in Fig. 5 gezeigten Ausführungsbeispiel weist die Förderleitung 32 statt einer Schlauchtrommel 38 mit aufgewickeltem Förderschlauch eine Rohrschere 54 auf, die zwischen den Teleskopauslegern 24',24",24 "' angeordnet und bei deren Ausfahren auseinanderklappbar ist.

Bei dem in Fig. 4 gezeigten Ausführungsbeispiel ist am Ende des letzten Teleskopauslegers 24''' eine Arbeitskabine 56 mit automatischer Niveauregulierung angelenkt, die um eine Vertikalachse drehbar ist. An der Arbeitskabine ist ein teleskopierbarer Verteilerarm 26',26'' angelenkt, an dessen Teleskoparm 26'' eine über die Förderleitung 32' mit Beton beaufschlagte, druckluftbetriebene Betonspritze 58 schwenkbar angeordnet ist. Die Betonspritze 58 ist zur vorläufigen Sicherung des Gebirges im Zuge des Tunnelvortriebs mit Feinbeton bestimmt. Der teleskopierbare Verteilermast 18 erlaubt auch hier ein Arbeiten auf engstem Raum bei geringen Tunnelhöhen.

Zusammenfassend ist folgendes festzustellen: Die Erfindung bezieht sich auf eine Betoniereinrichtung mit einer an einem Fahrgestell 10 um eine Vertikalachse 14 drehbaren Drehsäule 16, einem um eine Horizontalachse 20 an der Drehsäule 16 verschwenkbar angeordneten, mindestens zwei relativ zueinander bewegbare langgestreckte Mastausleger 24,24',24",24"' aufweisenden Verteilermast 18, einem am freien Ende des Verteilermasts 18 angelenkten Verteilerarm 26 und einer sich von der Drehsäule 16 zum Verteilerarm 26 entlang dem Verteilermast 18 erstreckenden Förderleitung 32,32' für den Beton. Um die Betoniereinrichtung auch in niedrigen Tunnelbaustellen einsetzen zu können, besteht der Verteilermast 18 aus mindestens zwei in ihrer Längsrichtung teleskopierbaren Mastauslegern 24,24',24", 24''', während der Verteilerarm 26 um eine zur Teleskopachse senkrechte Querachse 30 und um eine dazu senkrechte Längsachse 28 schwenkbar am Verteilermast 18 angeordnet ist. Die zumindest teilweise als biegsamer Schlauch ausgebildete Förderleitung 32,32' ist auf einer an der Drehsäule 16 angeordneten Schlauchtrommel 38 selbsttätig aufwickelbar und von dieser nach Maßgabe der Teleksopausladung des Verteilermasts 18 abwickelbar.

## Patentansprüche

1. Betoniereinrichtung mit einer an einem Fahrgestell (10) um eine Vertikalachse (14) drehbaren Drehsäule (16), einem um eine Horizontalachse (20) an der Drehsäule (16) verschwenkbar angeordneten, mindestens zwei relativ zueinander bewegbare langgestreckte Mastausleger (24,24', 24",24"') aufweisenden Verteilermast (18), einem am freien Ende des Verteilermasts (18) angelenkten Verteilerarm (26; 26',26") und einer sich von der Drehsäule (16) zum Verteilerarm (26;26',26") entlang dem Verteilermast (18) erstreckenden Förderleitung (32,32') für den Beton, wobei der Verteilermast (18) aus mindestens zwei Mastauslegern (24,24', 24",24"') besteht, der Verteilerarm (26;26', 26") um eine zur Mastachse senkrechte Querachse (30) und eine dazu senkrechte Längsachse (28) schwenkbar am Verteilermast (18) angeordnet ist, und die Förderleitung (32,32') am verteilerarmseitigen Ende des Verteilermasts (18) befestigt und mit dem Verteilermast mitnehmbar ist, **dadurch gekennzeichnet,** daß der Verteilermast aus mindestens zwei in ihrer Längserstreckung teleskopierbaren Mastauslegern (24,24', 24", 24"') besteht, und daß die zumindest teilweise als biegsamer Schlauch ausgebildete Förderleitung (32, 32') auf einer an der Drehsäule (16) angeordneten Schlauchtrommel (38) selbsttätig aufwickelbar und von dieser nach Maßgabe der Teleskopausladung des Verteilermasts (18) abwickelbar ist.

2. Betoniereinrichtung nach Anspruch 1, **dadurch gekennzeichnet,** daß die Schlauchtrommel (38) einen in Aufwickelrichtung wirkenden motorischen, vorzugsweise hydraulischen Drehantrieb aufweist.

3. Betoniereinrichtung nach Anspruch 1 oder 2, **dadurch gekennzeichnet,** daß der Verteilerarm (26',26") an einer am verteilerarmseitigen Ende des letzten Mastauslegers (24''') hinter der Querachse (30) mit automatischem Niveauausgleich angelenkten, um eine vertikale Achse drehbaren Arbeitsbühne (56) oder-kabine angeordnet ist.

4. Betoniereinrichtung nach einem der Ansprüche 1 bis 3, **dadurch gekennzeichnet,** daß die Förderleitung (32) an ihrem verteilerarmseitigen Ende (32') eine Rohrkupplung oder ein Mundstück (40) für den Anschluß an einen Einfüllstutzen (42) einer Tunnelschalung (46) aufweist.

5. Betoniereinrichtung nach einem der Ansprüche 1 bis 4, **dadurch gekennzeichnet,** daß die Förderleitung (32) an ihrem verteilerarmseitigen Ende eine vorzugsweise mit Druckluft beaufschlagbare Betonspritzdüse (58) aufweist.

6. Betoniereinrichtung nach einem der Ansprüche 1 bis 5, **dadurch gekennzeichnet,** daß im Fahrgestell (10) eine über einen Materialaufgabebehälter (34) mit Beton beschickbare Betonpumpe (36) angeordnet ist.

7. Betoniereinrichtung nach einem der Ansprüche 1 bis 6, **dadurch gekennzeichnet,** daß der Verteilerarm (26;26',26") aus zwei in ihrer Längserstreckung teleskopierbaren Armabschnitten besteht.

8. Betoniereinrichtung nach einem der Ansprüche 1 bis 7, **dadurch gekennzeichnet,** daß der Verteilermast (18) mit seiner Teleskopachse zwischen einem um etwa 10° bis 20° schräg nach unten und einer etwa vertikal nach oben weisenden Lage um die Horizontalachse (20) der Drehsäule (16) verschwenkbar ist.

## Claims

1. A concreting device comprising a rotary column (16) rotatable about a vertical axis (14) on a chassis (10), a distribution mast (18) arranged pivotally about a horizontal axis (20) on the rotary column (16), and has at least two elongated mast arms (24, 24', 24", 24"') which are movable relative to one another, a distributor arm (26; 26', 26") hinged to the free end of the distribution mast (18), and a conveyor line (32, 32') for the concrete, which conveyor line extends from the rotary column (16) to the distributor arm (26; 26', 26") along the distribution mast (18), with the distribution mast consisting of at least two mast arms (24, 24', 24", 24"'), the distributor arm (26; 26', 26") being pivotally arranged about a transverse axis (30) which is perpendicular with respect to the axis of the mast, and about a longitudinal axis (28) which is perpendicular with respect to the transverse axis, on the distribution mast (18), and the conveyor line (32, 32') being fastened to the end of the distributor mast (18), which end is on the side of the distributor arm and being able to be taken along with the distribution mast, wherein the distribution mast consists of at least two longitudinally telescopic mast arms (24, 24', 24", 24"'), and wherein the conveyor line (32, 32'), which is at least partly designed as a flexible hose, can be wound automatically onto a hose drum (38) arranged on the rotary column (16) and can be unwound automatically from said drum in accordance with the telescopic extension of the distribution mast (18).

2. The concreting device according to Claim 1, wherein the hose drum (38) has a motor-driven, preferably hydraulic rotary drive acting in the winding-up direction.

3. The concreting device according to Claim 1 or 2, wherein the distributor arm (25', 26") is arranged on a work platform (56) or a work cabin rotatable about a vertical axis and is hinged with an automatic level balancing to the end of the last mast arm (24"'), which end is on the side of the distributor arm behind the transverse axis (30).

4. The concreting device according to one of the Claims 1 to 3, wherein the conveyor line (32) has a pipe coupling or a mouth piece (40) at its end (32') on the side of the distributor arm for connection to a feed pipe (42) of a tunnel form (46).

5. The concreting device according to one of the Claims 1 to 4, wherein the conveyor line (32) has a concrete-spraying nozzle (58), which is preferably loadable with compressed air, at its end on the side of the distributor arm.

6. The concreting device according to one of the Claims 1 to 5, wherein a concrete pump (36), which can be supplied with concrete through a material-feeding container (34), is arranged in the chassis (10).

7. The concreting device according to one of the Claims 1 to 6, wherein the distributor arm (26; 26', 26") consists of two longitudinally telescopic arm sections.

8. The concreting device according to one of the Claims 1 to 7, wherein the distributor mast (18) can be pivoted with its telescopic axis about the horizontal axis (20) on the rotary column (16) between a position pointing approximately 10° to 20° downwardly inclined and a position pointing approximately vertically upwardly.

## Revendications

1. Engin de bétonnage avec une tour tournante (16), dotée d'une possibilité de rotation sur un châssis (10) autour d'un axe vertical (14), avec un mât distributeur (18), disposé avec une possibilité de pivotement sur la tour tournante (16), autour d'un axe horizontal (20), et présentant au moins deux flèches allongées (24, 24', 24", 24"'), mobiles l'une par rapport à l'autre, avec un bras distributeur (26; 26', 26") articulé sur L'extrémité libre du mât (18), et avec une conduite de refoulement (32, 32') pour le béton, s'étendant de la tour tournante (16) en direction du bras distributeur (26; 26', 26"), le long du mât (18), le mât distributeur (18) se composant au moins de deux flèches (24, 24', 24", 24"'), le bras distributeur (26; 26', 26") étant disposé sur le mât (18), avec une possibilité de pivotement autour d'un axe transversal (30) perpendiculaire à l'axe du mât, et d'un axe longitudinal (28) perpendiculaire à cet axe, et la conduite de refoulement (32, 32') étant fixée sur l'extrémité côté bras distributeur du mât (18) et étant entraînable avec ce dernier, caractérisé en ce que le mât distributeur se compose au moins de deux flèches (24, 24', 24", 24"') télescopiques dans leur étendue longitudinale, et en ce que la conduite de refoulement (32, 32'), réalisée au moins en partie sous forme de tuyau flexible, est enroulable automatiquement sur un tambour à flexible (38) monté sur la tour tournante (16), et peut être déroulée de ce dernier en fonction de la portée télescopique du mât distributeur (18).

2. Engin de bétonnage suivant la revendication 1, caractérisé en ce que le tambour à flexible (38) présente une commande de rotation motorisée, hydraulique de préférence, agissant dans le sens de l'enroulement.

3. Engin de bétonnage suivant l'une des revendications 1 et 2, caractérisé en ce que le bras distributeur (26', 26") est disposé sur une plate-forme (56) ou cabine de travail, qui peut tourner autour d'un axe vertical et s'articule sur l'extrémité côté bras distributeur de la dernière flèche de mât (24"'), en arrière de l'axe transversal (30), avec une compensation automatique de niveau.

4. Engin de bétonnage suivant l'une des revendications 1 à 3, caractérisé en ce que la conduite de refoulement (32) présente, sur son extrémité (32') côté bras distributeur, un accouplement tubulaire ou un ajutage (40) pour le raccordement à une tubulure de remplissage (42) d'un coffrage pour tunnel (46).

5. Engin de bétonnage suivant l'une des revendications 1 à 4, caractérisé en ce que la conduite de refoulement (32) présente, sur son extrémité côté bras distributeur, un pulvérisateur de béton (58) alimenté de préférence en air comprimé.

6. Engin de bétonnage suivant l'une des revendications 1 à 5, caractérisé en ce qu'une pompe à béton (36), qu'un alimentateur (34) permet d'alimenter en béton, est disposée dans le châssis (10).

7. Engin de bétonnage suivant l'une des revendications 1 à 6, caractérisé en ce que le bras distributeur (26; 26', 26") se compose de deux sections télescopiques dans leur étendue longitudinale.

8. Engin de bétonnage suivant l'une des revendications 1 à 7, caractérisé en ce que le mât distributeur (18) peut pivoter par son axe télescopique autour de l'axe horizontal (20) de la tour tournante (16) entre une position en oblique vers le bas de 10 à 20° environ et une position dirigée à peu prés à la verticale vers le haut.
